# EUROPÄISCHE PATENTSCHRIFT

(11) **EP 1 868 466 B1**
(45) Veröffentlichungstag und Bekanntmachung des Hinweises auf die Patenterteilung: **07.08.2013**
(21) Anmeldenummer: 06724270.1
(22) Anmeldetag: 12.04.2006
(51) Int. Cl.: A47C 1/03

(54) **ARMLEHNE, INSBESONDERE FÜR EINEN BÜROSTUHL**
ARM REST, ESPECIALLY FOR AN OFFICE CHAIR
ACCOUDOIR, NOTAMMENT POUR SIÈGE DE BUREAU

(30) Priorität: 13.04.2005 DE 102005017142
(43) Veröffentlichungstag der Anmeldung: 26.12.2007
(73) Patentinhaber: Bock 1 GmbH & Co. KG, 92353 Postbauer-Heng (DE)
(72) Erfinder: BOCK, Hermann, 90602 Pyrbaum (DE)
(74) Vertreter: Schneider, Andreas
(86) Internationale Anmeldenummer: PCT/EP2006/003359
(87) Internationale Veröffentlichungsnummer: WO 2006/108628

(56) Entgegenhaltungen:
- EP-A- 1 424 029
- EP-A- 1 568 297
- DE-A1- 10 125 996
- DE-U1-202004 004 717
- US-A- 5 439 267
- US-A1- 2004 066 080
- US-B1- 6 290 300

## Beschreibung

Die Erfindung betrifft eine Armlehne, insbesondere für einen Bürostuhl, mit einer vorzugsweise höhenverstellbaren Armlehnensäule und einer auf der Armlehnensäule gelagerten Armauflage.

Eine derartige Armlehne ist aus der deutschen Patentanmeldung DE 101 25 996 A1 der Anmelderin bekannt. Bei der dort beschriebenen Armlehne ist eine Dreh- und Längsverstellung möglich. Weitere Armlehnen mit mehreren Einstellmöglichkeiten sind aus EP 1 424 029 A1 und US 6,290,300 B1 bekannt. Bauartbedingt sind die Einstellmöglichkeiten allerdings stets begrenzt. Insbesondere dann, wenn eine enge Armlehnengrundstellung vorgesehen ist, beispielsweise der Sitz breiter ist als das Innenmaß der Armauflagen, stoßen die individuellen Einstellmöglichkeiten der dort beschriebenen Armlehnen jedoch an ihre Grenzen. Es mangelt daher an einer vielfach einstellbaren Armlehne mit hoher Variabilität.

US 2004/0066080-A offenbart eine Armlehne die um 360 Grad verdrehbar ist mit einer Linear-Schiebefürung

Eine Aufgabe der vorliegenden Erfindung ist es daher, eine multifunktionale Armlehne mit verbesserter Handhabung bereitzustellen. Diese Aufgabe wird durch eine Armlehne nach Anspruch 1 gelöst.

Danach ist ein an der Armlehnensäule angeordneter Multifunktions-Lagerkopf vorgesehen, der eine Dreh-, Längs- und Querverstellmechanik aufweist. Zusätzlich zu der an sich bekannten Dreh- und Längsverstellung ist erfindungsgemäß auch eine Querverstellung der Armauflage möglich. Diese Armlehne gewährleistet somit eine konstruktiv einfache, leicht montierbare und dennoch zuverlässige Dreh-, Längs- und Querverstellung.

Insbesondere weist die Querverstellmechanik ein ortsfestes Plattformteil auf, welches mit einem zu dem Plattformteil quer beweglichen Tragelement zusammenwirkt.

Der Multifunktions-Lagerkopf ist in verschiedenen Funktionsebenen aufgebaut derart, daß eine untere Funktionsebene jeweils die darüberliegenden Funktionsebenen trägt. Dabei trägt das Tragelement der Querverstellmechanik die gesamte Längsverstellmechanik, während die Drehverstellmechanik wiederum von der Längsverstellmechanik getragen, beziehungsweise in diese integriert ist.

Die Längsverstellmechanik weist eine Linear-Schiebeführung auf. Dabei ist diese vorzugsweise derart ausgeführt, daß sie einen Längsführungsrahmen umfaßt, in dem ein Lagerblock einliegt. Dieser Lagerblock trägt wiederum die Drehverstellmechanik, über welche die Armauflage mit dem Multifunktions-Lagerkopf verbunden ist.

Die Drehverstellmechanik ermöglicht eine Drehung der Armauflage um 360 Grad, so daß eine besonders flexible Verstellung der Armauflage möglich ist. Dies gilt insbesondere dann, wenn die Armauflage asymmetrisch geformt ist derart, daß ihre Längsseiten unterschiedlich weit ausladen. Im Zusammenhang mit der Querverstellung der Armauflage wird dann durch die Möglichkeit einer vollständigen Drehung der Armauflage das Innenmaß zwischen den Armauflagen in einem besonders hohen Maße variabel einstellbar.

Vorteilhafte Ausführungsformen der Erfindung sind in den Unteransprüchen angegeben.

Vorzugsweise sind die genannten Verstellmechaniken gerastert, und sind daher besonders einfach zu bedienen, und/oder kommen ohne Auslösetaste aus. Die Position der Armauflage kann mit anderen Worten geändert werden, ohne daß eine Auslösetaste betätigt werden muß. Die Bedienung der Armlehne ist daher besonders bedienungsfreundlich. Zur Ausführung eines ohne Auslösetaste betätigbaren Rastmechanismus weisen Plattformteil und Tragelement zusammenwirkende Rastelemente auf.

In einer weiteren Ausführungsform der Erfindung ist die Armauflage in ihrer Normalposition durch ein Verriegelungselement feststellbar. Dies wird vorzugsweise dadurch erreicht, daß ein Verdrehen der Armauflage nur nach einer Entriegelung durch Betätigung eines Tasters möglich ist. Somit wird sichergestellt, daß die Armlehne stets derart nach vorn weist, daß dem Nutzer eine bequeme Auflagehaltung möglich ist.

Die Erfindung wird nachfolgend anhand eines Ausführungsbeispiels näher beschrieben, das mit Hilfe der Zeichnungen erläutert wird. Hierbei zeigt:
- Fig. 1A, 1B: eine perspektivische Ansicht einer Armlehne in Explosionsdarstellung,
- Fig. 2A, 2B: eine weitere perspektivische Darstellung der Armlehne in Explosionsdarstellung,
- Fig. 3: eine Schnittdarstellung der Armlehne in Längsrichtung,
- Fig. 4: eine Schnittdarstellung der Armlehne in Querrichtung entlang der Linie IV-IV in Fig. 3 und
- Fig. 5: eine perspektivische Darstellung der Unterseite des Längsführungsrahmens mit Tragelement.

Die Armlehne 1 umfaßt eine höhenverstellbare, insbesondere teleskopartig aufgebaute Armlehnensäule 2, an deren oberen Ende ein Multifunktions-Lagerkopf 3 angeordnet ist. Dieser trägt eine Armauflage 4, die um eine vertikale Drehachse 5 drehbar und sowohl in Längsrichtung 6, als auch in Querrichtung 7 verschiebbar auf dem Lagerkopf 3 gehalten ist.

Der Vertikalschenkel der Armlehnensäule 2 ist als Führungsständer ausgebildet, auf dem die Außenhülse 8 der Armlehnensäule 2 in Vertikalrichtung 9 verschiebbar geführt ist. Im Führungsständer ist eine Höhenverstell-Arretierung eingebaut (nicht abgebildet). Ein an dem Vertikalschenkel der Armlehnensäule 2 angeformter Horizontalschenkel (nicht abgebildet) dient zur Befestigung der Armlehne 1 am Unterbau eines Bürostuhles oder dergleichen.

Am oberen Ende der Armlehnensäule 2 ist die Außenhülse 8 gegenüber dem eigentlichen Säulenteil nach außen erweitert und bildet so die Basis 10 für den Multifunktions-Lagerkopf 3. Diese Basis 10 ist nach oben offen, wobei die Öffnung 11 durch eine deckelartige Grundplatte 12 des Multifunktions-Lagerkopfes 3 verschlossen ist. Die aus einem Kunststoffmaterial gefertigte Grundplatte 12 ist über eine Anzahl Fixierschrauben 13 mit der Armlehnensäule 2 verschraubt.

Für die Höhenverstellung der Armlehne 1 ist ein Betätigungshebel vorgesehen, dessen Betätigungsende (nicht abgebildet) durch ein zur Außenseite der Basis 10 hin offenen Durchbruch 14 ragt. Ein möglicher Aufbau der Mechanik zur Höhenverstellung kann der Druckschrift DE 101 25 996 A1 entnommen werden. Jedoch sind grundsätzlich auch andere Techniken zur Höhenverstellung anwendbar.

Auf der Grundplatte 12 ist eine Querverstellmechanik 16 angeordnet, welche im wesentlichen aus einem Plattformteil in Form einer Rastplatte 17 und einem darauf in Querrichtung 7 beweglich befestigten Tragelement 18 besteht. Das Tragelement 18 weist drei voneinander beabstandete, in Dreiecksform versetzt zueinander angeordnete und in Querrichtung 7 verlaufende Führungskanäle 19 auf. Jedem dieser Führungskanäle 19 ist ein bolzenförmiges Befestigungsglied 20 zugeordnet. Dabei ist jedes Befestigungsglied 20 mit einem ringförmigen Gleitelement 21 versehen und derart in dem Führungskanal 19 festgelegt, daß es die Rastplatte 17 an der Grundplatte 12 des Multifunktions-Lagerkopfes 3 fixiert und gleichzeitig eine Querverstellung des Tragelementes 18 ermöglicht. Die Gleitelemente 21 liegen in der Montageendposition an dem Kragen des Befestigungsgliedes 20 an und stützen sich an den in den Innenseiten der Führungskanäle 19 umlaufend angeordneten Führungsnuten 15 ab. Die Befestigungsglieder 20 führen durch die Führungskanäle 19 und entsprechenden Aufnahmebohrungen 22 in der Rastplatte 17 hindurch und wirken mit Schraubgewinden zusammen, die in drei Stützelementen 23 vorgesehen sind, welche sich zur Abstützung der Rastplatte 17 domförmig aus der Grundplatte 12 nach oben erstrecken.

In der dem Tragelement 18 zugewandten Oberseite 24 der Rastplatte 17 sind in einer Vertiefung 25 eine Anzahl von in Querrichtung 7 hintereinander angeordneten Raststufen 26 ausgebildet. Zwischen Rastplatte 17 und Tragelement 18 ist ein walzenförmiges Rastsperrelement 27 vorgesehen, welches von einem Federelement in Form eines Elastomerblocks 28 beaufschlagt wird und mit den Raststufen 26 zusammenwirkt. Der Elastomerblock 28 liegt dabei in einer entsprechenden Aufnahme 29 an der Unterseite 31 des Tragelements 18 ein. Mit anderen Worten wird durch eine Querverstellung des Tragelements 18 das Rastsperrelement 26 ohne Betätigung eines Auslösetasters oder dergleichen gegen den Widerstand und unter Verformung des Elastomerblocks 28 von einer Raststufe 26 zur nächsten bewegt. Vorzugsweise sind dabei die Raststufen 26 beidseitig mit identischen Anlaufschrägen versehen, so daß so sowohl die Hin- als auch die Rückbewegung mit einem gleichen Kraftaufwand bewältigt werden kann.

Die Rastplatte 17 ist vorzugsweise aus einem Kunststoffmaterial hergestellt, wobei die Raststufen 26 während des Herstellungsprozesses als integraler Bestandteil der Rastplatte 17 ausgebildet werden.

Das vorzugsweise aus Aluminium bestehenden Tragelement 18 weist an seiner Oberseite 32 einen Befestigungsdom 33 mit innenliegendem Schraubgewinde auf. Dieser dient zur Befestigung einer Dreh- und Längsverstellmechanik auf der Querverstellmechanik 16 in noch näher zu erläuternder Weise. Direkt auf dem Tragelement 18 ist ein Längsführungsrahmen 34 einer Längsverstellmechanik 35 angeordnet, der zugleich als Träger für ein Grundelement 36 der Armauflage 4 dient. In dem im wesentlichen über die gesamte Länge des Längsführungsrahmens 34 verlaufenden Führungskanal 37 liegt ein Lagerblock 38 für eine Drehverstellmechanik 39 ein. Die Längsführung des Lagerblocks 38 erfolgt dabei durch in Längsrichtung 6 verlaufende Führungsflanken 40 zu beiden Seiten des Längsführungsrahmens 34 und entsprechende Gegenführungsflanken 41 am Lagerblock 38.

Für einen Spielausgleich in Querrichtung 7 sind an der Lagerblockunterseite 42 zwei Federelement-Paare aus einem elastischen Material, beispielsweise Gummi, vorgesehen. Beispielhaft ist eines der Federelement-Paare 30, 30' abgebildet. Die einzelnen Federelemente, die im unmontierten Zustand einen kreisrunden Querschnitt aufweisen, liegen in ovalen Aufnahmen 43 des Lagerblocks 38 unter Spannung ein. Dabei liegen sie mit ihren äußeren Mantelflächen an Rastvertiefungen 44 an, die in den Führungsflanken 40 des Längsführungsrahmens 34 angeordnet sind, und sich im wesentlichen über die gesamte Länge des Führungskanals 37 erstrecken. Im montierten Zustand sind die langen Halbachsen der Aufnahmen 43 größer und die kurzen Halbachsen der Aufnahmen 43 kleiner als die Außendurchmesser der Federelemente. Der Abstand der Rastvertiefungen 44 zueinander ist dabei so gewählt, daß stets alle vier Federelemente in Rastvertiefungen 44 einliegen.

Die Federelemente sind nach Art eines kurzen Rohrstückes ausgebildet und weisen identische Innendurchmesser auf. Die beiden Federelemente 30, 30' eines Federelementpaares sind mit ihren Öffnungen auf Haltezylindern 46, 46' mit kreisrunden Querschnitten aufgesteckt. Dabei ist jeweils dem einen Federelement 30 eines Federelementpaares ein Haltezylinder 46 mit einem Querschnitt zugeordnet, der dem Innendurchmesser des Federelements entspricht, während dem anderen Federelement 30' des Federelementpaares ein Haltezylinder 46' mit einem deutlich geringeren Querschnitt zugeordnet ist. Hierdurch wird erreicht, daß bei einem Verfahren des Lagerblocks 38 in Längsrichtung 7 das dem Haltezylinder 46' mit dem geringeren Durchmesser zugeordnete Federelement 30' verformt wird, während das zugehörige zweite Federelement 30 nahezu unverformt bleibt. In Schieberichtung 7 wechseln sich dabei Haltezylinder 46, 46' mit verschiedenen Durchmessern ab. Somit ist ein Anliegen der Federelemente 30, 30' an den Führungsflanken 40 und damit zugleich ein Spielausgleich jederzeit gewährleistet. Darüber hinaus dienen die walzenförmigen Federelemente 30, 30' im Zusammenspiel mit den Rastvertiefungen 44 zur Ausbildung einer auslösetastenfreien, gerasterten Verstellmechanik, die aufgrund der gleichbleibenden Ausgestaltung der Rastvertiefungen 44 sowohl bei Hin- als auch bei Rückbewegungen des Lagerblocks 38 den gleichen Kraftaufwand erfordern.

Der Lagerblock 38 weist mittig eine im wesentlichen kreisrunde Aufnahmeausnehmung 47 auf, in der ein Rastmechanismus der Drehverstellmechanik 39 einliegt. Hierzu ist eine kreisförmige Rastscheibe 48 vorgesehen, welche an ihrer Unterseite 49 mit radial angeordneten Raststufen 50 versehen ist und zumindest teilweise in der Aufnahmeausnehmung 47 des Lagerblocks 38 einliegt. Zur Ausbildung der Drehrasterung weist die Aufnahmeausnehmung 47 zwei sich gegenüberliegende, in Lagerblocklängsrichtung verlaufende und in der Mitte des Lagerblocks 38 verlaufende Vertiefungen 51 auf, die zur Aufnahme von Rastelementen in Form von Nutensteinen 52 dienen. Diese werden von Federelementen in Form von Elastomerblöcken 53 beaufschlagt, die jeweils hinter die Nutensteine 52 bei der Montage in die nach oben offenen Vertiefungen 51 eingelegt werden können.

Die Rastscheibe 48 weist eine zentrale Bohrung 54 auf, die an der Unterseite 49 der Rastscheibe 48 in im Wesentlichen quadratischer Form für ein Zusammenwirken mit dem Befestigungsdom 33 des Tragelements 18 ausgebildet ist. Der Befestigungsdom 33 weist hierfür in seinem für die Einsetzen in die Bohrung 54 ausgebildeten oberen Teil einen im Wesentlichen quadratischen Querschnitt auf. Die Bohrung 54 dient der Aufnahme einer Halteschraube 55, durch die Rastscheibe 48, Lagerblock 38 und Längsführungsrahmen 34 am Befestigungsdom 33 des Tragelements 18 fixiert werden. Hierzu weist die Aufnahmeausnehmung 47 des Lagerblocks 38 eine zentrale kreisrunde Öffnung 56 auf. Ebenso ist in der die Führungsflanken 40 des Längsführungsrahmens 34 verbindenden Abschlußplatte 57 der Längsverstellmechanik 35 zur Aufnahme des Befestigungsdomes 33 ein entsprechender Führungskanal 58 zur Verstellung in Längsrichtung 6 vorgesehen.

Das Grundelement 36 der Armauflage 4 ist mit dem Längsführungsrahmen 34 der Längsverstellmechanik 35 über Schraubverbindungen 59 verbunden. Damit der Lagerblock 38 in dem Längsführungsrahmen 34 möglichst weit in Längsrichtung 6 verfahrbar ist, sind an den Querseiten 60 des Lagerblocks 38 Ausnehmungen 61 für die Schraubverbindungen 59 vorgesehen.

Auf das Grundelement 36 ist das Armauflagepolster 61 unter Ausbildung einer Schnapp- bzw. Rastverbindung 62 befestigt.

Zum Längs- und/oder Querverschieben der Armauflage 4 am Multifunktions-Lagerkopf 3 muß lediglich die Armauflage 4 gegriffen und entsprechend verschoben werden. Da keinerlei Auslösetasten für die Längs- und Querverstellung vorgesehen sind, ist dies mit einem bedienungstechnischen Minimalaufwand zu bewerkstelligen.

Da die Armauflage 4 asymmetrisch geformt ist derart, daß die Längsseiten 63, 63' unterschiedlich weit in Querrichtung 7 ausladen, kann durch Drehung der Armauflage 4 um 180° ein besonders variables Innenmaß zwischen den Armauflagen 4 ermöglicht.

Der erfindungsgemäße Multifunktions-Lagerkopf 3 kann zusammen mit beliebigen Armlehnen 1 verwendet werden, insbesondere mit solchen Armlehnen, bei denen die Höhenverstellung in der Armlehnensäule 2 erfolgt. Selbstverständlich ist der Multifunktions-Lagerkopf 3 jedoch auch bei Armlehnen anwendbar, die über keine Höhenverstellung verfügen.

Zusätzlich verfügt die Armlehne 1 über eine Verriegelung in ihrer Normalposition. Hierzu ist zwischen dem Tragelement 18 und der Rastplatte 17 ein Taster 64 und eine Rastnase 65 vorgesehen, vgl. Fig. 1A und 2A sowie Fig. 5. Die Rastnase 65 ragt durch die Durchtrittsöffnung 70 durch das Tragelement 18 hindurch und ragt im verrasteten Zustand in eine der Rastausnehmungen 66 bzw. 67 an der Abschlußplatte 57 hinein. In ihren durch die Lage der Rastausnehmungen 66, 67 in etwa parallel zu dem Führungskanal 58 definierten Normalpositionen sind die Armauflagen 4 in etwa senkrecht zu der Rückenlehne des Bürostuhls (nicht abgebildet) angeordnet. Durch die Anordnung der Rastausnehmungen 66, 67 in der Abschlußplatte 57 kann die Normalposition selbstverständlich auch derart festgelegt werden, daß die Armauflagen 4 leicht schräg zueinander stehen, beispielsweise dergestalt, daß die Lage der Armauflagen 4 der Position der Unterarme eines Nutzers entsprechen, der eine Computertastatur bedient.

Der vorzugsweise aus einem Kunststoffmaterial hergestellte Taster 64 umfaßt im einzelnen ein Tastelement 68 und ein an dem einen Ende des Tastelements 68 angeformten Auslenkfinger 69. An dem gegenüberliegenden Ende des Tastelements 68 ist dieses über eine Lagerstelle 72 am Tragelement 18 schwenkbar gelagert. Am Ende des Auslenkfingers 69 ist ein Keil 73 einteilig angeformt, insbesondere angespritzt. Bei einer Betätigung des Tasters 64 in Auslöserichtung 71 wird das Tastelement 68 um die Lagerstelle 72 herum gedreht derart, daß sich der Auslenkfinger 69 in Richtung der Rastnase 65 bewegt. Dabei drückt der Auslenkfinger 69 die Nase des Keils 73 in Auslöserichtung 71 in die Rastnase 65, die zu diesem Zweck eine der Keilform angepaßte und gleichfalls abgeschrägte Aufnahmeöffnung 74 aufweist. Durch das Einführen der Anlaufschräge 76 des Keils 73 in die Aufnahmeöffnung 74 wird die Rastnase 65 bei einer weiteren Betätigung des Tasters 64 linear aus der Rastausnehmung 66 bzw. 67 herausgeführt, vgl. Fig. 5. Die Armauflage 4 wird mit anderen Worten für eine Drehung freigegeben. Da die Verriegelung über ein lineares Ein- bzw. Ausfahren der Rastnase in Entriegelungsrichtung 77 erfolgt, vgl. Fig. 4, wird verhindert, daß bei einer Drehung der Armauflage 4 die Rastnase 65 aus der Rastausnehmung ausgetrieben wird.

Die Betätigung des Tastelements 68 sowie die Verschiebung der Rastnase 65 erfolgt gegen die Federkraft eines die Rastnase 65 gegen den Rand des Tragelements 18 abstützenden Federelementes 78, das ein unbeabsichtigtes Entriegeln verhindert.

Da die Rastausnehmungen 66, 67 auf beiden Seiten des Führungskanals 58 vorgesehen sind, ist eine Drehung der Armauflage 4 um 180 Grad bis zur nächsten Verriegelungsposition möglich. Zu beachten ist, daß durch die Ausbildung der Rastausnehmungen 66, 67 als Führungsnuten auch im verriegelten Zustand sichergestellt ist, daß sich die Armauflage 4 in Längsrichtung 6 bewegen läßt. Eine Bewegung in Querrichtung 7 ist selbstverständlich ebenfalls jederzeit möglich. Selbstverständlich liegt es im Rahmen der Erfindung, die beschriebene Verriegelung nicht zu verwenden. Dann liegt eine auslösetastenfreie Dreh-, Längs- und Querverstellmechanik 39, 35, 16 vor.

Unter Verwendung des erfinderischen Grundgedankens und der in der Beschreibung erläuterten Ausführungsform der Erfindung ergeben sich für einen Fachmann eine Vielzahl weiterer Ausführungsbeispiele, die jedoch an dieser Stelle nicht im einzelnen beschrieben werden können. Es wird darauf hingewiesen, daß alle in der Beschreibung, den Ansprüchen und den Zeichnungen dargestellten Merkmale sowohl einzeln als auch in beliebiger Kombination miteinander erfindungswesentlich sein können.

### Bezugszeichenliste

- 1: Armlehne
- 2: Armlehnensäule
- 3: Multifunktions-Lagerkopf
- 4: Armauflage
- 5: Drehachse
- 6: Längsrichtung
- 7: Querrichtung
- 8: Außenhülse
- 9: Vertikalrichtung
- 10: Basis
- 11: Öffnung
- 12: Grundplatte
- 13: Fixierschraube
- 14: Durchbruch
- 15: frei
- 16: Querverstellmechanik
- 17: Rastplatte
- 18: Tragelement
- 19: Führungskanal
- 20: Befestigungsglied
- 21: Gleitelement
- 22: Aufnahmebohrung
- 23: Stützelement
- 24: Oberseite
- 25: Vertiefung
- 26: Raststufe
- 27: Rastsperrelement
- 28: Elastomerblock
- 29: Aufnahme
- 30: Federelement
- 31: Unterseite
- 32: Oberseite
- 33: Befestigungsdom
- 34: Längsführungsrahmen
- 35: Längsverstellmechanik
- 36: Grundelement
- 37: Führungskanal
- 38: Lagerblock
- 39: Drehverstellmechanik
- 40: Führungsflanke
- 41: Gegenführungsflanke
- 42: Lagerblockunterseite
- 43: Aufnahme
- 44: Rastvertiefung
- 45: frei
- 46: Haltezylinder
- 47: Aufnahmeausnehmung
- 48: Rastscheibe
- 49: Unterseite
- 50: Raststufe
- 51: Vertiefung
- 52: Nutenstein
- 53: Elastomerblock
- 54: Bohrung
- 55: Halteschraube
- 56: Öffnung
- 57: Abschlußplatte
- 58: Führungskanal
- 59: Schraubverbindung
- 60: Querseite
- 61: Armauflagepolster
- 62: Schnappverbindung
- 63: Längsseite
- 64: Taster
- 65: Rastnase
- 66: Rastausnehmung
- 67: Rastausnehmung
- 68: Tastelement
- 69: Auslenkfinger
- 70: Durchtrittsöffnung
- 71: Auslöserichtung
- 72: Lagerstelle
- 73: Keil
- 74: Aufnahmeöffnung
- 75: Nase
- 76: Anlaufschräge
- 77: Entriegelungsrichtung
- 78: Federelement

## Patentansprüche

1. Armlehne (1), insbesondere für einen Bürostuhl, mit einer vorzugsweise höhenverstellbaren Armlehnensäule (2) und einer auf der Armlehnensäule (2) gelagerten Armauflage (4), und mit einem an dem oberen Ende der Armlehnensäule (2) angeordneten Multifunktions-Lagerkopf (3) mit Dreh-, Längs- und Querverstellmechanik (39, 35, 16), der die Armauflage (4) trägt,
wobei die Querverstellmechanik (16) ein Plattformteil (17) und zu dem Plattformteil (17) quer bewegliches Tragelement (18) aufweist,
wobei das Tragelement (18) die Längsverstellmechanik (35) trägt,
wobei die Längsverstellmechanik (35) eine Linear-Schiebeführung (34, 38) aufweist,
wobei die Linear-Schiebeführung (34, 38) einen Längsführungsrahmen (34) aufweist, in dem ein Lagerblock (38) einliegt,
wobei die Drehverstellmechanik (39) einen Rastmechanismus (48, 52) aufweist, der in dem Lagerblock (38) gelagert ist und die Drehverstellmechanik (39) eine Drehung der Armauflage (4) um 360 Grad ermöglicht, und
wobei die Armauflage (4) asymmetrisch geformt ist derart, daß ihre Längsseiten (63, 63') unterschiedlich weit in Querrichtung (7) ausladen.

2. Armlehne (1) nach Anspruch 1, **dadurch gekennzeichnet, daß** die Dreh- und/oder die Längs- und/oder die Querverstellmechanik gerastert ist.

3. Armlehne (1) nach Anspruch 1 oder 2, **dadurch gekennzeichnet, daß** die Dreh- und/oder die Längs- und/oder die Querverstellmechanik auslösetastenfrei ist.

4. Armlehne (1) nach einem der Ansprüche 1 bis 3, **dadurch gekennzeichnet, daß** die Armauflage (4) in ihrer Normalposition durch ein Verriegelungselement feststellbar ist.

## Claims

1. Armrest (1), in particular for an office chair, having a preferably height-adjustable armrest column (2) and an arm support (4) mounted on the armrest column (2), and having a multifunction bearing head (3) which is arranged at the upper end of the armrest column (2), has rotational-adjustment, longitudinal-adjustment and transverse-adjustment mechanisms (39, 35, 16) and bears the arm support (4), wherein the transverse-adjustment mechanism (16) has a platform part (17) and a supporting element (18), which can be moved transversely in relation to the platform part (17),
wherein the supporting element (18) bears the longitudinal-adjustment mechanism (35),
wherein the longitudinal-adjustment mechanism (35) has a linear sliding guide (34, 38),
wherein the linear sliding guide (34, 38) has a longitudinal guide frame (34), in which a bearing block (38) is incorporated,
wherein the rotational-adjustment mechanism (39) has a latching mechanism (48, 52), which is mounted in the bearing block (38), and the rotational-adjustment mechanism (39) allows the arm support (4) to rotate through 360 degrees, and
wherein the arm support (4) is shaped asymmetrically such that its longitudinal sides (63, 63') have different extents in the transverse direction (7).

2. Armrest (1) according to Claim 1, **characterized in that** the rotational-adjustment mechanism and/or the longitudinal-adjustment mechanism and/or the transverse adjustment mechanism are catch-lock mechanisms.

3. Armrest (1) according to Claim 1 or 2, **characterized in that** the rotational-adjustment mechanism and/or the longitudinal-adjustment mechanism and/or the transverse-adjustment mechanism have no release button.

4. Armrest (1) according to one of Claims 1 to 3, **characterized in that** the arm support (4) can be secured in its normal position by a locking element.

## Revendications

1. Accoudoir (1), en particulier pour une chaise de bureau, comprenant une colonne d'accoudoir (2) de préférence réglable en hauteur et un appui pour le bras (4) supporté sur la colonne d'accoudoir (2), et comprenant une tête de palier polyfonctionnelle (3) disposée à l'extrémité supérieure de la colonne d'accoudoir (2) avec un mécanisme de réglage en rotation, longitudinal et transversal (39, 35, 16), qui porte l'appui pour le bras (4), le mécanisme de réglage transversal (16) présentant une partie de plate-forme (17) et un élément de support (18) déplaçable transversalement par rapport à la partie de plate-forme (17),
l'élément de support (18) portant le mécanisme de réglage longitudinal (35),
le mécanisme de réglage longitudinal (35) présentant un guide coulissant linéaire (34, 38), le guide coulissant linéaire (34, 38) présentant un cadre de guidage longitudinal (34), dans lequel est incorporé un bloc palier (38),
le mécanisme de réglage en rotation (39) présentant un mécanisme d'encliquetage (48, 52) qui est monté dans le bloc palier (38) et le mécanisme de réglage en rotation (39) permettant une rotation de 360 degrés de l'appui pour le bras (4), et
l'appui pour le bras (4) étant formé de manière asymétrique de telle sorte que ses côtés longitudinaux (63, 63') partent en porte-à-faux sur des longueurs différentes dans la direction transversale (7).

2. Accoudoir (1) selon la revendication 1, **caractérisé en ce que** le mécanisme de réglage en rotation et/ou longitudinal et/ou transversal est encliqueté.

3. Accoudoir (1) selon la revendication 1 ou 2, **caractérisé en ce que** le mécanisme de réglage en rotation et/ou longitudinal et/ou transversal est exempt de bouton de déclenchement.

4. Accoudoir (1) selon l'une quelconque des revendications 1 à 3, **caractérisé en ce que** l'appui pour le bras (4) peut être fixé dans sa position normale par un élément de verrouillage.
